# EUROPÄISCHE PATENTSCHRIFT

(11) **EP 0 524 272 B1**
(45) Veröffentlichungstag und Bekanntmachung des Hinweises auf die Patenterteilung: **15.05.1996**
(21) Anmeldenummer: 92901687.1
(22) Anmeldetag: 15.01.1992
(51) Int. Cl.: A45B 15/00

(54) **STANDSCHIRM**
STANDING SUNSHADE
PARASOL

(30) Priorität: 08.02.1991 CH 397/91
(43) Veröffentlichungstag der Anmeldung: 27.01.1993
(73) Patentinhaber: GLATZ AG, CH-8500 Frauenfeld (CH)
(72) Erfinder: GLATZ, Adolf, CH-8500 Frauenfeld (CH); GLATZ, Heini, CH-8604 Volketswil (CH); GLATZ, Peter, CH-8500 Frauenfeld (CH)
(74) Vertreter: Schmauder, Klaus Dieter
(86) Internationale Anmeldenummer: CH9200008
(87) Internationale Veröffentlichungsnummer: WO9213470

(56) Entgegenhaltungen:
- DE-C- 24 603
- FR-A- 1 418 948
- GB-A- 478 199

## Beschreibung

Die Erfindung betrifft einen Standschirm gemäss Oberbegriff des Anspruches 1.

Standschirme sind in grosser Zahl bekannt. Dabei besteht die Dachhaut aus einem zusammenhängenden Bezug, der durch Zusammennähen oder Zusammenschweissen einzelner Abschnitte gebildet worden ist. Nachteilig dabei ist es, dass die Montage der zusammenhängenden Dachhaut sehr beschwerlich ist und zwar je grösser der Schirm umso beschwerlicher. Mit der Grösse des Schirmes wachsen auch die Risiken von Beschädigungen von Teilen der Dachhaut, wobei es dann ebenfalls schwierig ist, eine solche Dachhaut einfach zu reparieren, da die ganze Dachhaut demontiert und wieder montiert werden muss. Eine solche Dachhaut ist an mehreren Stellen längs der Dachstangen an diesen befestigt, beispielsweise mittels an der Dachhaut angenähte Bänder, die um die Dachstangen verschlauft sind.

Die FR-A-1 418 948 beschreibt einen Standschirm, bei dem die Dachhaut aus einzelnen voneinander unabhängigen sektorartigen Abschnitten gebildet ist. Die Abschnitte weisen an den Rändern druckknopfartige Befestigungselemente auf, die mit entsprechenden Gegenelementen an den Dachstangen und an Querverbindungen, welche die Dachstangenenden verbinden, lösbar befestigt sind. Durch diese Ausbildung ist zwar ein Austausch der sektorartigen Dachabschnitte möglich, aber die druckknopfartigen Befestigungselemente ermöglichen keine durchgehende Befestigung der Abschnitte an den Dachstangen, wodurch keine wind- und wasserundurchlässige Verbindung möglich ist. Spannungsunterschiede zwischen einzelnen Bereichen der Abschnitte können wegen der fixen Anordnung der Druckknöpfe nicht ausgeglichen werden. Schliesslich ist die Montage und Demontage der einzelnen sektorartigen Abschnitte umständlich und zeitraubend.

Aufgabe der Erfindung ist es, einen Standschirm der eingangs genannten Art so auszubilden, dass die genannten Nachteile vermieden werden.

Diese Aufgabe wird gelöst durch die kennzeichnenden Merkmale des Anspruches 1. Dadurch, dass die Dachhaut aus voneinander unabhängigen Abschnitten gebildet wird, die wiederum an den den Dachstangen zugewandten Seiten Keder aufweisen und mittels diesen in Längsnuten in den Dachstangen in Längsrichtung verschieblich angeordnet sind, wobei die Längsnuten verengte Öffnungsschlitze aufweisen, ergeben sich gegenüber dem bekannten Standschirm ganz wesentliche Vorteile. Zunächst wird bereits die Montage einer solchen Dachhaut wesentlich vereinfacht, da nur noch einzelne Abschnitte zu handhaben sind, die relativ kleinflächig sind und überdies in einfacher Weise in den Längsnuten angeordnet bzw. befestigt werden können. Diese Befestigung der Abschnitte kann dabei sowohl fabrikmässig wie auch ebensogut am Verwendungsort des Standschirmes erfolgen. Weiter ergibt sich der Vorteil, dass beschädigte Abschnitte der Dachhaut ebenso einfach und leicht ausgewechselt werden können. Schliesslich resultiert auch noch eine wesentliche Verbesserung des Standschirmes gegen Windangriff, da die einzelnen Abschnitte über die ganze Länge der Dachstangen geführt bzw. befestigt sind, wodurch die Belastbarkeit des Standschirmes gegen hohe Windgeschwindigkeiten wesentlich verbessert wird. Die Führung der Keder in den Längsnuten ermöglicht eine wind- und wasserdichte Verbindung und sorgt für einen Spannungsausgleich längs der Längsnuten.

Vorteilhafte Ausgestaltungen des Standschirmes sind in den Ansprüchen 2 bis 10 beschrieben.

Es ist durchaus möglich, benachbarte Abschnitte gemäss Anspruch 2 in einer gemeinsamen Längsnut an einer Dachstange zu befestigen, die vorzugsweise an der Oberseite der Dachstange angeordnet ist. Dadurch erhält man ein optisches Bild der Dachhaut, welches den bisherigen Standschirmen am nächsten kommt, bei dem die Abschnitte der Dachhaut miteinander vernäht sind. Die Befestigung der Dachhaut und deren Montage ist jedoch bei einer Ausbildung nach Anspruch 3 vorteilhafter. Dabei kann die Anordnung der Längsnuten gemäss Anspruch 4 an der Oberseite der Dachstangen erfolgen, wodurch sich ein ähnlich geschlossenes Bild der Dachhaut ergibt, wie bei den bekannten Standschirmen, bei denen die Abschnitte der Dachhaut miteinander vernäht sind. Vorteilhaft ist jedoch eine Ausgestaltung nach Anspruch 5, wobei dann die einzelnen Dachstangen zwischen den Abschnitten optisch als Leisten hervortreten. Die seitliche Anordnung der Längsnuten bietet mechanisch einen günstigeren Kraftangriff und einen besseren Schutz der Längsnut und des darin angeordneten Keders gegen den Eintritt von Feuchtigkeit und Schmutz.

Zur Sicherung der Abschnitte der Dachhaut an den Dachstangen ergeben sich verschiedene Möglichkeiten, wie separate Spannmittel, Klemmvorrichtungen und dergleichen. Eine besonders einfache Art der Befestigung beschreibt Anspruch 6.

Für die Ausbildung der Keder ergeben sich viele Varianten, indem beispielsweise Randabschnitte der Abschnitte der Dachhaut umgenäht sind und somit einen Hohlsaum bilden, in dem eine Rundeinlage angeordnet ist, wie im Anspruch 9 angegeben. Es sind Jedoch auch Kederbänder aus Kunststoff möglich, die mit dem Abschnitt der Dachhaut verschweisst, verklebt oder vernäht sind. Gemäss Anspruch 10 kann der Keder einen wulstartigen Saum der Abschnitte bilden. Besonders zweckmässig ist es, wenn der Standschirm nach Anspruch 7 ausgebildet ist, da bei solchen Schirmen die Fadenverläufe der Abschnitte nicht parallel zu den Dachstangen erfolgen, sondern schräg dazu, so dass durch die zugstabilen Stabilisierungsbänder Zugkräfte aufgenommen werden können, um ein Verziehen des Materials des Abschnittes zu verhindern. Dabei können die Stabilisierungsbänder auch in den Keder integriert sein. Die Stabilisierungsbänder können Folien aus Kunststoff oder auch Metall sein. Bei Stabilisierungsbändern aus Geweben ist eine Ausbildung nach Anspruch 8 von Vorteil, um die Spannungen des Abschnittes aufnehmen zu können und diese verzugsfrei zu halten.

Ausführungsbeispiele des erfindungsgemäss Standschirmes werden nachfolgend anhand der Zeichnungen näher beschrieben, dabei zeigen:
- Figur 1: einen Standschirm in aufgespanntem Zustand, wobei die rechte Seite geschnitten ist;
- Figur 2: das äussere Ende einer Dachstange des Schirmes der Figur 1 in Seitenansicht;
- Figur 3: das Ende der Dachstange gemäss Figur 2 im Grundriss;
- Figur 4: eine weitere Dachstange mit obenliegenden Längsnuten im Querschnitt;
- Figur 5: eine weitere Dachstange mit einer obenliegenden Längsnut im Quer schnitt; und
- Figur 6: einen weiteren Abschnitt mit Keder in schaubildlicher Darstellung.

Die Figur 1 zeigt einen Standschirm, der einen in einem Ständer 2 verankerten Schirmstock 4 aufweist, an dem ein Schirmdach 6 befestigt ist. Letzteres besteht aus einer Krone 8, an dem Dachstangen 10 angelenkt sind, die sich über Stützstreben 12 an einem am Schirmstock 4 verschiebbaren Läufer 14 abstützen. Auf den Dachstangen 10 ruht eine Dachhaut 16, die aus einzelnen Abschnitten 16₁,16₂ usw. gebildet ist.

Wie aus den Figuren 2 und 3 hervorgeht, enthalten die Dachstangen 10 Jeweils seitlich angeordnete Längsnuten 18,20 mit verengten Öffnungsschlitzen 22. Die benachbarten Abschnitte 16₁,16₂ der Dachhaut 16 enthalten an den den Dachstangen 10 zugewandten Seiten Keder 24. Im vorliegenden Fall ist jeder Keder 24 aus einem Stabilisierungsband 26 gebildet, das beidseits mit der Materialbahn 28 eines Abschnittes beispielsweise mittels einer Naht 30 oder sonstwie beispielsweise durch Kleben oder Verschweissen verbunden ist. Das Stabilisierungsband 26 bildet so einen Hohlsaum 32, in dem eine Rundeinlage 34, beispielsweise eine Schnur angeordnet ist. Der Abschnitt ist mittels des Keders 24 in die Längsnut 18 bzw. 20 der Dachstange 10 eingeführt und wird dort quer zur Richtung der Längsnut gehalten. Das Stabilisierungsband 26 ist zugstabil und besteht aus einem Gewebe, wobei die Kettfäden 36 oder die Schussfäden 37 parallel zur Dachstange 10 bzw. zum Keder 24 ausgerichtet sind. Das Stabilisierungsband 26 dient damit gleichzeitig auch zur Stabilisierung der Materialbahn 28 der Abschnitte 16₁,16₂ bei denen der Verlauf der Kettfäden 38 bzw. Schussfäden 40 unter einem Winkel zur Dachstange erfolgt. Zur Sicherung des Abschnittes 16₁ bzw. 16₂ in den Längsnuten 18,20 der Dachstange 10 dienen Klemmschrauben 42, die am freien Ende der Dachstange 10 in den Keder 24 bzw. in die Längsnut 18 bzw. 20 eingeschraubt ist. In den Figuren 2 und 3 ist lediglich für die linke Längsnut 18 die Klemmschraube dargestellt. Eine solche Klemmschraube 42 ist sowohl am unteren wie am oberen Ende der Dachstange 10 zur Sicherung des Abschnittes 16₁ bzw. 16₂ vorgesehen. Die Klemmschrauben können auch zum Spannen der Keder 24 und damit der Abschnitte 16₁,16₂ der Dachhaut 16 dienen.

Die Figur 4 zeigt den Querschnitt einer weiteren Dachstange 10₁ mit zwei Längsnuten 18₁,20₁, wobei diese Längsnuten an der Oberseite der Dachstange angeordnet sind und gegeneinander weisende Öffnungsschlitze 22 aufweisen.

Die Figur 5 zeigt eine dritte Dachstange 10₂, die an der Oberseite lediglich eine Längsnut 44 aufweist, welche zusammen mit Öffnungsschlitz 22₁ so bemessen ist, dass sie zwei Keder benachbarter Abschnitte der Dachhaut aufnehmen kann.

Die Dachstangen können aus den verschiedensten Materialien gebildet sein, vorzugsweise bestehen sie jedoch aus einem Aluminium-Profil.

Die Figur 6 zeigt eine weitere Ausbildung des Randes eines Abschnittes 16₂ der Dachhaut. Ein U-förmiger Keder 46 mit einem wulstartigen Saum 48 umgibt den Rand des Abschnittes 16₂ und ist mit seinen Schenkein 50,52 mit der Materialbahn 28 beispielsweise durch Verkleben, Verschweissen oder mittels Nähte 54 verbunden. Zwischen einem Schenkel 50 und der Materialbahn 28 ist ein Stabilisierungsband 56 angeordnet und mitbefestigt, dessen Schussfäden 58 oder Kettfäden 60 parallel zum Keder 46 bzw. Rand der Materialbahn 28 liegen und parallel zum Rand der Materialbahn 28 bzw. Keder 46 verlaufende Zugkräfte aufnehmen können, um den Abschnitt 16₂ in einer Dachstange gespannt zu halten. Das Stabilisierungsband 56 kann über eine weitere Naht 62 oder durch andere Mittel wie Kleben oder Verschweissen mit der Materialbahn 28 des Abschnittes 16₂ verbunden sein.

## Patentansprüche

1. Standschirm mit einem öffen- und schliessbaren Schirmdach (6) mit radialen Dachstangen (10,10₁,10₂) und einer darüber angeordneten, aus voneinander unabhängigen Abschnitten (16₁,16₂) gebildeten Dachhaut (16), dadurch gekennzeich net, dass die Abschnitte (16₁,16₂) an den den Dachstangen (10,10₁,10₂) zugewandten Seiten Keder (24,46) aufweisen, mittels denen sie in, in den Dachstangen angeordneten Längsnuten (18,20,18₁,20₁,44) mit verengten Öffnungsschlitzen (22,22₁) in Längsrichtung verschiebbar angeordnet sind, wobei an beiden Enden der Dachstangen (10,10₁,10₂) Mittel (42) zum Fixieren der Keder (24,46) an beiden Enden der Dachstangen (10,10₁,10₂) vorhanden sind.

2. Standschirm nach Anspruch 1, dadurch gekennzeichnet, dass die Keder (24,46) benachbarter Abschnitte (16₁,16₂) in einer gemeinsamen Längsnut (44) angeordnet sind, die vorzugsweise an der Oberseite der Dachstange (10₂) angeordnet ist.

3. Standschirm nach Anspruch 1, dadurch gekennzeichnet, dass die Keder (24,46) benachbarter Abschnitte (16₁,16₂) jeweils in getrennten Längsnuten (18,20,18₁,20₁) in den Dachstangen (10,10₁) angeordnet sind.

4. Standschirm nach Anspruch 3, dadurch gekennzeichnet, dass die Längsnuten (18₁,20₁) an der Oberseite der Dachstangen (10₁) angeordnet sind und vorzugsweise gegeneinander weisen.

5. Standschirm nach Anspruch 3, dadurch gekennzeichnet, dass die Längsnuten (18,20) an den Seiten der Dachstangen (10) angeordnet sind.

6. Standschirm nach einem der Ansprüche 1 bis 5, dadurch gekennzeichnet, dass die Mittel zum Fixieren, gegebenenfalls Spannen am unteren und/oder oberen Ende der Dachstangen (10) koaxial in die Längsnuten (18,20) eingesetzte Klemmschrauben (42) sind.

7. Standschirm nach einem der Ansprüche 1 bis 6, dadurch gekennzeichnet, dass die Abschnitte (16₁,16₂) an den den Dachstangen (10) zugewandten Rändern parallel zu den Kedern (24,46) verlaufende zugstabile Stabilisierungsbänder (26,56) aufweisen, die vorzugsweise in die Keder (24, 46) integriert sind.

8. Standschirm nach Anspruch 7, dadurch gekennzeichnet, dass die Stabilisierungsbänder (26,56) gewebt sind, wobei die Kettfäden (36,60) oder Schussfäden (37,58) parallel zu dem zugehörigen Keder (24,46) bzw. der Dachstange (10) verlaufen.

9. Standschirm nach einen der Ansprüche 1 bis 8, dadurch gekennzeichnet, dass der Keder (24) durch einen Hohlsaum (32) gebildet ist, in dem eine Rundeinlage (34) angeordnet ist.

10. Standschirm nach einem der Ansprüche 1 bis 8, dadurch gekennzeichnet, dass der Keder (46) als wulstartiger Saum (48) der Abschnitte (16₁,16₂) ausgebildet ist.

## Claims

1. Standing sunshade with an extendible and collapsible umbrella roof (6) with radial roof arms (10,10₁,10₂) and topped off by a roof cover (16) which is formed from segments (16₁,16₂) which are independent from each other characterized in that the segments (16₁,16₂) have insertion sleeves (24,46) on the sides facing the roof arms (10,10₁,10₂) through which they are in longitudinal direction movably arranged within lengthwise grooves (18,20,18₁,20₁,44), having narrowing opening notches (22,22₁) and being arranged in the roof arms, wherein means (42) are existing on both ends of the roof arms (10,10₁,10₂) for fixing the insertion sleeves (24,46) on both ends of the roof arms (10,10₁,10₂).

2. Standing sunshade according to claim 1, characterized in that the insertion sleeves (24,46) of adjacent segments (16₁,16₂) are arranged in a common lengthwise groove (44), which preferably is arranged on the topside of the roof arm (10₂).

3. Standing sunshade according to claim 1, characterized in that the insertion sleeves (24,46) of the adjacent segments (16₁,16₂) are each arranged in separate lengthwise grooves (18,20,18₁,20₁) of the roof arms (10,10₁).

4. Standing sunshade according to claim 3, characterized in that the lengthwise grooves (18₁,20₁) are arranged on the topside of the roof arms (10₁) and that they preferably face one another.

5. Standing sunshade according to claim 3, characterized in that the lengthwise grooves (18,20) are arranged along the sides of the roof arms (10).

6. Standing sunshade according to one of the claims 1 through 5, characterized in that the means for fixing and depending on the situation for tightening are clamping screws (42), inserted coaxial to the lengthwise grooves (18,20) on the lower and/or upper end of the roof arms (10).

7. Standing sunshade according to one of the claims from 1 through 6, characterized in that the segments (16₁,16₂), where their rims are facing towards the roof arms (10), in parallel with the insertion sleeves (24,46), show tensile stabilization straps (26,56) which preferably are integrated into the insertion sleeves (24,46).

8. Standing sunshade according to claim 7, characterized in that the stabilization straps (26,56) are woven, whereby the warps (36,60) or wefts (37,58) run parallel to the pertinent insertion sleeves (24,46) or the roof arm (10) respectively.

9. Standing sunshade according to one of the claims from 1 to 8, characterized in that the insertion sleeve (24) is formed through an open hem (32), into which a circular insert (34) is placed.

10. Standing sunshade according to one of the claims from 1 to 8, characterized in that the insertion sleeve (46) is formed in the shape of a bulge-like hem (48) of segments (16₁,16₂).

## Revendications

1. Parasol avec une toiture (6) que l'on peut ouvrir et fermer, avec des tiges de toit radiales (10, 10₁, 10₂) et avec une toiture (16), disposée par dessus, formée de sections (16₁, 16₂) indépendantes les unes des autres, parasol caractérisé en ce que les sections (16₁, 16₂) présentent sur les côtés tournés vers les tiges de toit (10, 10₁, 10₂) des bourrelets (24, 46), au moyen desquels elles sont disposées dans des rainures longitudinales (18, 20, 18₁, 20₁, 44) qui peuvent coulisser dans le sens longitudinal avec des fentes d'ouverture rétrécies (22, 22₁), alors qu'il y a aux deux extrémités des tiges de toit (10, 10₁, 10₂) des moyens (42) servant à fixer le bourrelet (24, 26) aux deux extrémités des tiges de toit (10, 10₁, 10₂).

2. Parasol selon la revendication 1, caractérisé en ce que des bourrelets (24, 46) de sections voisines (16₁, 16₂) sont disposés dans une rainure longitudinale commune (44) qui de préférence est placée sur la face supérieure de la tige de toit (10₂).

3. Parasol selon la revendication 1, caractérisé en ce que les bourrelets (24, 46) de sections voisines (16₁, 16₂) sont disposés respectivement dans des rainures longitudinales séparées (18, 20, 18₁, 20₁) dans les tiges de toit (10, 10₁).

4. Parasol selon la revendication 3, caractérisé en ce que les rainures longitudinales (18₁, 20₁) sont disposées sur la face supérieure des tiges de toit et sont orientées de préférence en sens opposés.

5. Parasol selon la revendication 3, caractérisé en ce que les rainures longitudinales (18, 20) sont disposées sur les côtés des tiges de toit (10).

6. Parasol selon l'une des revendications 1 à 5, caractérisé en ce que les moyens, servant à fixer et le cas échéant à tendre, sont des vis de serrage (42) insérées à l'extrémité inférieure et/ou supérieure des tiges de toit (10) coaxialement dans les rainures longitudinales (18, 20).

7. Parasol selon l'une des revendications 1 à 6, caractérisé en ce que les sections (16₁, 16₂) présentent sur les bords tournés vers les tiges de toit (10) des bandes de stabilisation (26, 56) stables en traction, qui s'étendent parallèlement aux bourrelets (24, 26), intégrées de préférence à ceux-ci.

8. Parasol selon la revendication 7, caractérisé en ce que les bandes de stabilisation (26, 56) sont tissées, les fils de chaîne (36, 60) ou les fils de trame (37, 58) s'étendent parallèlement aux bourrelets correspondants (24, 46) ou à la tige de toit (10).

9. Parasol selon l'une des revendications 1 à 8, caractérisé en ce que le bourrelet (24) est formé par un espace creux (32), dans lequel est disposé un élément rapporté rond (34).

10. Parasol selon l'une des revendications 1 à 8, caractérisé en ce que le bourrelet (46) est constitué sous la forme d'un bord du type d'un boudin (48) des sections (16₁, 16₂).
